# EUROPÄISCHE PATENTSCHRIFT

(11) **EP 2 754 773 B1**
(45) Veröffentlichungstag und Bekanntmachung des Hinweises auf die Patenterteilung: **01.05.2019**
(21) Anmeldenummer: 13198381.9
(22) Anmeldetag: 19.12.2013
(51) Int. Cl.: E04F 15/024, E04F 15/22, E04F 15/02

(54) **Unterkonstruktion für einen Bodenbelag**
Substructure for a floor covering
Sous-structure pour un revêtement de sol

(30) Priorität: 14.01.2013 DE 102013100334; 06.08.2013 DE 102013108470
(43) Veröffentlichungstag der Anmeldung: 16.07.2014
(73) Patentinhaber: Novo-Tech GmbH & Co. KG, 06449 Aschersleben (DE)
(72) Erfinder: Sasse, Holger, 06449 Aschersleben (DE)
(74) Vertreter: Dantz, Jan Henning

(56) Entgegenhaltungen:
- WO-A1-2009/021516
- DE-A1- 2 926 488
- DE-U1-202008 003 464
- US-A- 4 776 548

## Beschreibung

Die vorliegende Erfindung betrifft eine Unterkonstruktion für einen Bodenbelag, insbesondere für Terrassenpaneele, nach dem Oberbegriff des Anspruches 1.

Es gibt Unterkonstruktionen für Bodenbeläge, bei denen unterhalb von Tragbalken, an denen dann Terrassendielen, Bretter oder Steinbeläge aufgelegt werden, Sandsäcke, Materialanhäufungen oder lose Teile untergelegt werden, um den Bodenbelag beabstandet von einem Untergrund im Wesentlichen horizontal auszurichten. Das Schichten der Materialanhäufungen, Sandsäcke oder anderen Teile ist vergleichsweise aufwändig und ungenau. Zudem können Materialanhäufungen im Laufe der Zeit nachgeben, so dass der Boden nicht mehr in der ursprünglich ausgerichteten Position angeordnet ist.

Ferner sind drehbare Stellfüße aus Kunststoff bekannt, die über ein Gewinde höhenverstellbar sind und auf denen ein Bodenbelag abgestützt ist. Die Einstellung der Stellfüße ist aufwändig und zudem besteht das Problem, dass aufgrund des geringen Gewichtes der Stellfüße der Bodenbelag leicht angehoben und verschoben werden kann aufgrund von Windlasten.

Die EP 1 691 002 offenbart ein Verlegesystem für einen Bodenbelag, bei dem an mehreren Tragbalken plattenförmige Belagelemente aufgelegt sind. An den Belagelementen sind dabei Mittel zur Höhenverstellung vorgesehen, um die Belagelemente relativ zu den Tragbalken auszurichten. Die Herstellung solcher Belagelemente mit integrierter Höhenverstelleinrichtung ist vergleichsweise aufwändig und führt zudem zu dem Nachteil, dass nur in eine vertikale Richtung Haltekräfte aufgenommen werden, da die Belagelemente auch in horizontale Richtung beansprucht und verschoben werden können. Ferner besteht bei der Höhenverstellung das Problem, dass das Eindrehen der Nivellierschrauben an den unterschiedlichen Positionen des Bodenbelages relativ lange dauert.

Die WO 2009/021516 A1 offenbart eine Befestigungsvorrichtung für Bodenbeläge, die zwei keilförmige Elemente umfasst. An dem unteren keilförmigen Element ist eine hervorstehende Rippe mit Zähnen vorgesehen, die in eine Aufnahme an dem oberen Keilelement eingreift, um dieses in unterschiedlichen Höhen fixieren zu können.

Die DE 20 2008 003 464 U1 offenbart eine höhenverstellbare Bodenstütze für Systemböden mit einem ersten und einem zweiten Basiselement, die ineinander steckbar und um eine gemeinsame Achse verdrehbar sind.

Die DE 29 26 488 A1 offenbart einen höhenverstellbaren Träger zur Abstützung des Oberbodens eines Doppelbodens mit einem unteren und einem oberen Keilkörper.

Es ist daher Aufgabe der vorliegenden Erfindung, eine Unterkonstruktion für einen Bodenbelag zu schaffen, der eine einfache Montage ermöglicht und zudem auch auf einem leicht unebenen Untergrund montierbar ist.

Diese Aufgabe wird mit einer Unterkonstruktion mit den Merkmalen des Anspruches 1 gelöst.

Erfindungsgemäß umfasst die Unterkonstruktion mindestens einen auf einem Untergrund abstellbaren Block, auf dem mindestens ein Halter für einen Tragbalken zur Abstützung des Bodenbelages angeordnet ist, wobei der Halter an dem Block in unterschiedlichen Höhen aufsteckbar ist. Dadurch kann auf einfache Weise ein Höhenausgleich vorgenommen werden, indem der Halter in der gewünschten Höhe auf den Block aufgesteckt wird. Es ist nicht erforderlich, dass über eine mühsame Gewindeverstellung eine Feinjustierung erfolgt, die die Montage unnötig erschwert. Durch das Aufstecken des Halters an dem Block in der gewünschten Position kann eine effektive Ausrichtung sowohl in vertikale Richtung als auch in horizontale Richtung durch Verschieben des Blockes erfolgen. Gerade beim Verlegen großflächiger Bodenbelage kann somit die Ausrichtung der Tragbalken, auf denen dann der Bodenbelag aufgelegt wird, in kurzer Zeit erfolgen.

Der Halter kann dabei ein- oder mehrteilig ausgebildet sein. Der Tragbalken muss somit nicht unmittelbar an dem Halter fixiert sein, sondern kann über weitere Bauteile auch mittelbar an dem Halter fixiert werden, beispielsweise um die Aufbauhöhe zu vergrößern oder den Tragbalken federnd zu lagern. Falls solche zusätzlichen Bauteile nicht verwendet werden, kann der Tragbalken auch an einem einstückig ausgebildeten Halter fixiert sein.

Gemäß der Erfindung sind an dem Block mehrere Aufnahmen zur Montage eines Halters in unterschiedlichen Höhen ausgebildet. Die Aufnahmen können dabei entlang einer schiefen Ebene vorgesehen sein, die in einen Winkel zwischen 5° und 45°, insbesondere 10° und 30°, zur Horizontalen geneigt ist. Dadurch kann der Halter in kleinen Stufen entlang der schiefen Ebene aufgesteckt werden.

Der Halter ist zur Montage mit einem oder mehreren Vorsprüngen an einer oder mehreren Aufnahmen des Blockes eingesteckt. Dabei sind die Vorsprünge und die Aufnahmen so gestaltet, dass der Halter in einer an dem Block montierten Position gegen ein Anheben in vertikale Richtung gesichert ist. Dadurch ist gewährleistet, dass der Bodenbelag an der Unterkonstruktion einerseits in der richtigen Höhe ausgerichtet ist und andererseits bei einer Belastung der Unterkonstruktion nicht ohne Weiteres angehoben werden kann, nur wenn die gesamte Unterkonstruktion angehoben wird, was aufgrund der erheblichen Gewichtskräfte für den üblichen Gebrauch unwahrscheinlich ist. Um ein Anheben der Halter von dem Block in vertikale Richtung zu vermeiden, sind die Aufnahmen in dem Block nutförmig ausgebildet, wobei die seitlichen Wände einer nutförmige Aufnahme in dieselbe Richtung relativ zur Vertikalen geneigt ausgebildet sind. Dann bildet eine Wand der nutförmigen Aufnahme einen Anschlag aus, der ein Anheben in vertikale Richtung vermeidet. Alternativ ist die Aufnahme hinterschnitten mit einem verjüngten Halsabschnitt ausgebildet, um ein Anheben des Halters von dem Block vermeiden.

Gemäß einer weiteren Ausgestaltung der Erfindung sind an dem Block zwei beabstandete Stege mit Aufnahmen zur Montage eines Halters vorgesehen. Der Tragbalken kann dann zumindest teilweise zwischen den beiden Stegen mit den Aufnahmen positioniert werden, wobei der Tragbalken und die Stege im Wesentlichen parallel ausgerichtet sind. Dadurch ist es möglich, die Halter auch in eine horizontale Richtung senkrecht zum Tragbalken an dem Block zu sichern, indem die beiden Stege Anschlagsflächen für den Halter ausbilden, so dass ein Verschieben in horizontale Richtung vermieden wird.

Für eine einfache Montage ist der Tragbalken vorzugsweise an dem Halter verrastbar. Hierfür kann der Halter an seiner Oberseite eine ebene Auflagefläche aufweisen, an der ein oder mehrere Raststege vorgesehen sind.

An dem Halter sind an der Unterseite Vorsprünge zur Montage an dem Block vorgesehen, die im Wesentlichen formschlüssig in entsprechende Aufnahmen an dem Block einfügbar sind.

Der Block der Unterkonstruktion ist vorzugsweise als Gussteil hergestellt, insbesondere aus Beton. Dadurch besitzt die Unterkonstruktion ein hohes Eigengewicht, so dass ein Anheben durch eine Belastung an dem Bodenbelag vermieden werden kann.

Vorzugsweise ist an oder auf dem Halter mindestens ein Federelement zur elastischen Lagerung des Tragbalkens vorgesehen, so dass der Tragbalken bei einer Gewichtsbelastung federnd gelagert ist. Dadurch kann der Bodenbelag beispielsweise als Sportboden verwendet werden, auf dem Ballsportarten, wie Handball oder Basketball, gespielt werden können. An dem Halter kann dabei auf dem Federelement ein Aufsatzteil vorgesehen sein, an dem der Tragbalken fixiert ist, wobei das Aufsatzteil an dem Halter gegen ein Abheben gesichert ist. Dadurch wird gewährleistet, dass das Aufsatzteil aufgrund der federnden Lagerung durch das Federelement bei einer Gewichtsbelastung zwar nach unten absenkbar ist, aber ein Anheben, beispielsweise bei einer Sogwirkung durch starke Winde, verhindert wird. Dies gewährleistet ein sicheres Fixieren eines Bodenbelages auch bei stürmischem Wetter oder bei dynamischen Belastungen, beispielsweise durch Einsatz der Unterkonstruktion bei einem Sportboden.

Gemäß einer weiteren Ausgestaltung der Erfindung ist das Federelement als Block aus einem elastischen Material ausgebildet, insbesondere aus Kunststoff oder Gummi. Durch die Einstellung der Shore -Härte, die beispielsweise in einem Bereich zwischen 40 und 100 Shore liegen kann, kann die Elastizität des Federelementes und der Lagerung des Tragbalkens eingestellt werden.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht einer erfindungsgemäßen Unterkonstruktion ohne Tragbalken;
- Figuren 2A bis 2F: mehrere Ansichten der Unterkonstruktion der Figur 1;
- Figur 3: eine perspektivische Ansicht des Blockes der Unterkonstruktion der Figur 1, und
- Figuren 4A und 4B: zwei perspektivische Ansichten des Halters der Unterkonstruktion der Figur 1;
- Figuren 5A bis 5E: mehrere Ansichten eines weiteren Ausführungsbeispiels einer erfindungsgemäßen Unterkonstruktion;
- Figuren 6A und 6B: zwei Ansichten eines Federelementes der Unterkonstruktion der Figuren 5;
- Figuren 7A bis 7F: mehrere Ansichten eines Aufsatzteils der Unterkonstruktion der Figuren 5, und
- Figur 8: eine perspektivische Ansicht eines weiteren Ausführungsbeispiels einer Unterkonstruktion.

Eine Unterkonstruktion 1 umfasst einen Block 2, der aus einem Gussteil aus Beton, Kunststoff oder einer Mischung daraus hergestellt sein kann, sowie mindestens einen Halter 3, der an dem Block 2 aufgesteckt ist. Der Halter 3 kann aus Kunststoff, Holz oder anderen Materialien hergestellt sein.

Der Block 2 weist eine Bodenplatte 5 auf, die auf einen Untergrund auflegbar ist, wobei an der Bodenplatte 5 zwei voneinander beabstandete parallele Stege 6 angeformt sind. Ein Halter 3 ist auf den beiden Stegen 6 angeordnet und weist an seiner Oberseite eine Aufnahme 7 auf, an der eine ebene Auflagefläche 20 ausgebildet ist, die seitlich von zwei Raststegen 8 begrenzt ist, die nach innen gerichtete biegbare Vorsprünge 9 aufweisen, um einen Tragbalken zu verrasten.

In den Figuren 2A bis 2F ist die Unterkonstruktion 1 in unterschiedlichen Ansichten gezeigt, wobei in Figur 2B beispielhaft ein Tragbalken 4 eingezeichnet ist, der auf dem oberen Halter 3 an dem Block 2 gehalten ist. Auf der rechten Seite des Bodens 2 ist ein weiterer Halter 3 ausgesteckt, der um die Höhe Δ h niedriger positioniert ist als der linke Halter 3. In der Regel wird natürlich nur ein Halter 3 an dem Block 2 montiert.

Die Unterkonstruktion 1 kann eine Vielzahl von Blöcken 2 und Haltern 3 in Längsrichtung des Tragbalkens 4 aufweisen, je nach Länge der einzelnen Tragbalken 4 und der zu erwartenden Gewichtsbelastung. Zudem können mehrere Tragbalken 4 parallel nebeneinander angeordnet und durch Blöcke 2 und Halter 3 abgestützt sein. An den Tragbalken 4 wird dann ein Bodenbelag aufgelegt, beispielsweise Holzbretter oder extrudierte Paneele aus einer Mischung aus Naturfasern und einem Polymer, die auch als WPC-Platten bekannt sind.

Beide Stege 6 weisen an ihrer Oberseite mehrere zahnförmige Vorsprünge 10 auf, zwischen denen nutförmige Aufnahmen 11 ausgebildet sind. In die Aufnahmen 11 können zahnförmige Vorsprünge 22 des Halters eingefügt werden, wobei in dem dargestellten Ausführungsbeispiel an der Unterseite jedes Halters 3 zwei Vorsprünge 22 auf jeder Seite vorgesehen sind, die jeweils in Aufnahmen 11 an einem der Stege 6 eingefügt werden.

Die nutförmigen Aufnahmen 11 weisen jeweils zwei Wände 14 auf, die über einen Boden 15 miteinander verbunden sind. Beide Wände 14 sind gegenüber der Vertikalen in die gleiche Richtung geneigt, wobei in Figur 2C die obere Wand 14 um den Winkel β zur Vertikalen geneigt ist und die beiden Wände 14 untereinander um den Winkel α aufspreizend angeordnet sind. Dadurch wird ein Verklemmen des Halters 3 bei der Montage vermieden. Zudem wird verhindert, dass der Halter 3 in vertikale Richtung von dem Block 2 abgehoben werden kann, sondern nur schräg nach oben von dem Block 2 abgezogen werden kann, um den Halter 3 zu demontieren. Wenn der Tragbalken 4 und der Bodenbelag auf dem Halter 3 abgestützt sind, kann der Halter 3 nur zusammen mit dem Block 2 in vertikale Richtung bewegt werden.

In Figur 3 ist der Block 2 ohne einen Halter 3 dargestellt. Die zwei beabstandeten Stege 6 bilden eine schiefe Ebene aus, an deren Oberseite mehrere Aufnahmen 11 angeordnet sind, in diesem Ausführungsbeispiel sechs Aufnahmen 11. Vorzugsweise kann die Anzahl der Aufnahmen 11 abhängig von der Höhenverstellung sein, beispielsweise zwischen vier und zehn Aufnahmen 11. An der Bodenplatte 5 ist ferner eine Aussparung 12 ausgebildet, um einen Halter 3 auch im unteren Bereich der Stege 6 montieren zu können, wobei in jedem Fall gewährleistet ist, dass eine Auflagefläche 20 an dem Halter 3 mindestens so hoch angeordnet ist wie eine Oberseite 13 der Bodenplatte 5, damit die Ausrichtung der Tragbalken über den Halter 3 erfolgt. Der Abstand der Stege 6 ist dabei so bemessen, dass ein Tragbalken 4 zwischen den beiden Stegen 6 positioniert werden kann, gerade wenn die Halter 3 in einer unteren Position an dem Block 2 montiert sind.

In den Figuren 4A und 4B ist der Halter 3 im Detail gezeigt. Der Halter 3 weist an seiner Oberseite eine ebene Auflagefläche 20 mit zwei parallelen Raststegen 8 auf, zwischen denen der Tragbalken 4 klemmend oder rastend festgelegt werden kann. An einer Unterseite 21 des Halters 3 sind an gegenüberliegenden Stirnseiten jeweils Vorsprünge 22 ausgebildet, zwischen denen eine Lücke 23 angeordnet ist, so dass die Vorsprünge 22 im Wesentlichen formschlüssig in die Aufnahmen an dem Block 2 eingefügt werden können. Ferner weist der Halter 3 einen plattenförmigen Mittelabschnitt auf, so dass im Bereich der Lücken 23 eine stirnseitige Anlagefläche 24 an dem Halter 3 ausgebildet ist, so dass dieser nach der Montage an dem Block 2 auch gegen ein Verschieben in horizontale Richtung sowohl in Richtung des Tragbalkens als auch senkrecht hierzu gesichert ist.

In dem dargestellten Ausführungsbeispiel weist jeder Halter 3 an gegenüberliegenden Seiten zwei Vorsprünge 22 auf, die in entsprechenden Aufnahmen an dem Block 2 montiert werden können. Es ist natürlich möglich, die mechanischen Mittel zur Montage des Halters 3 zu variieren, beispielsweise können Vorsprünge vorgesehen sein, die einen verjüngten Halsabschnitt aufweisen und seitlich in den Block eingeschoben werden können, um dadurch ein Anheben des Halters von dem Block zu vermeiden. Auch andere Geometrien des Halters 3 können vorgesehen werden.

In den Figuren 5A bis 5E ist eine weitere Unterkonstruktion 1' gezeigt, bei der ein Tragbalken 4' für einen Bodenbelag an einem Block 2' abgestützt ist. Der Block 2' ist im Wesentlichen wie bei dem vorangegangenen Ausführungsbeispiel ausgebildet und weist eine Bodenplatte auf, an der zwei parallele Stege 6 mit zahnförmigen Vorsprüngen 10 und nutförmigen Aufnahmen 11 ausgebildet sind, die entlang einer schräg zur Horizontalen verlaufenden Ebene angeordnet sind, wie dies vorstehend beschrieben wurde. Der Block 2' weist ferner an den Eckbereichen vier Zapfen 50 auf, die über die Bodenplatte hervorstehen und ein Stapeln mehrerer Blöcke 2' übereinander ermöglichen. An zwei diametral gegenüberliegenden Zapfen 50 sind dabei Ösen 51 fixiert, während an zwei weiteren Zapfen 50 Haken 52 vorgesehen sind, so dass die Blöcke 2' nicht nur aufeinander gestapelt werden können, sondern mit benachbarten Blöcken 2' über eine Verbindung der Haken 52 mit den Ösen 51 in horizontale Richtung fixiert werden können, so dass eine integrale Transportsicherung ausgebildet ist.

Dies erleichtert die Handhabung bei der Montage und Demontage der Blöcke 2'.

An dem Block 2' mit den beiden Stegen 6 und den nutförmigen Aufnahmen 11 ist ein Halter 3 eingesteckt, wie dies bei dem vorangegangenen Ausführungsbeispiel schon beschrieben wurde. An dem Halter 3 ist allerdings der Tragbalken 4' nicht unmittelbar befestigt, sondern über die Zwischenschaltung eines Federelementes 30 und eines Aufsatzteils 40. Dadurch ist der Tragbalken 4' höher als bei dem vorangegangenen Ausführungsbeispiel gegenüber dem Block 2' angeordnet und zudem elastisch gelagert, so dass ein auf dem Tragbalken 4' abgestützter Bodenbelag beispielsweise als Sportboden genutzt werden kann. Das Federelement 30 ist dabei blockförmig ausgebildet und zwischen dem Aufsatzteil 40 und der Oberseite der Aufnahme 7 des Halters 3 angeordnet, so dass das Aufsatzteil 40 bei einer Gewichtsbelastung zu dem Halter 3 bewegt werden kann. Das Aufsatzteil 40 weist dabei zwei gegenüberliegende Raststege 41 auf, die mit einem nach innen gerichteten Vorsprung 42 in eine Nut 39 an einer Seite des Tragbalkens 4' eingreifen. Der Tragbalken 4' ist dadurch gegen ein Anheben von dem Aufsatzteil 40 gesichert, wobei der Tragbalken 4' auf einfache Weise an dem Aufsatzteil 40 verrastet werden kann.

Das Aufsatzteil 40 weist ferner auf der zu dem Tragbalken 4' abgewandten Seite zwei Haltestege 48 auf, die in Eingriff mit den Raststegen 8 des Halters 3 gebracht werden können. An den Raststegen 8 sind nach innen gerichtete Vorsprünge 9 ausgebildet, die den Haltesteg 48 zumindest teilweise übergreifen, so dass das Aufsatzteil 40 nicht von dem Halter 3 angehoben werden kann. Unterhalb der Haltestege 48 ist allerdings ein Freiraum ausgebildet, so dass das Aufsatzteil 40 sich zu dem Halter 3 hin bewegen kann, insbesondere bei einer Gewichtsbelastung, die das Federelement 30 komprimiert.

In den Figuren 6A und 6B ist ein Federelement 30 der Unterkonstruktion 1' im Detail dargestellt. Das Federelement 30 ist blockförmig ausgebildet und umfasst zwei Aussparungen 32, die auf der zu den Stirnseiten des Blockes 31 gewandten Seite eine Aufnahme 33 für die Raststege 8 des Halters 3 aufweisen. Die Raststege 8 können in die Aussparung 32 eingefügt werden, und beim Verrasten der Raststege 8 mit den Haltestegen 48 nach außen bewegt werden, wobei die Raststege 8 dann in die Aufnahmen 33 eingreifen. In dem Block 31 des Federelementes 30 ist ferner ein Kanal 34 zum Einfügen einer Schraube ausgebildet, die als Anhebesicherung montiert werden kann.

In den Figuren 7A bis 7F ist das Aufsatzteil 40 im Detail dargestellt. Das Aufsatzteil 40 umfasst an seiner Oberseite eine Aufnahme 43, die von zwei Raststegen 41 umgeben ist, wobei an den Raststegen 41 nach innen gerichtete Vorsprünge 42 ausgebildet sind. An den Raststegen 41 kann ein Tragbalken 4 oder 4' verrastet werden, so dass dieser gegen ein Anheben von dem Aufsatzteil 40 gesichert ist. Ferner umfasst das Aufsatzteil 40 an einem Boden 46 der Aufnahme 43 eine Bohrung 44, die im Bereich der Aufnahme 43 einen größeren Durchmesser aufweist und sich innerhalb des Aufsatzteils 40 verjüngt und einen schmaleren Bohrkanal 47 ausbildet. Dadurch kann ein Kopf einer Schraube in der Bohrung 44 mit größerem Durchmesser versenkt werden und als Anhebesicherung in den Halter 3 und/oder den Block 2' eingedreht werden. Das Aufsatzteil 40 ist dabei als Spritzgussteil ausgebildet und umfasst Hohlkammern zwischen dem Boden 46 und einer Unterseite 45. Im Bereich der Unterseite 45 sind ferner die beiden Haltestege 48 ausgebildet, die hakenförmig sind und in Eingriff mit den Raststegen 8 des Halters 3 gebracht werden können.

Die Elastizität der Lagerung des Tragbalkens 4' kann durch Auswahl eines geeigneten Federelementes 30 eingestellt werden. Das Federelement 30 kann aus einem Material mit einer Shore-Härte von beispielsweise zwischen 40 Shore und 80 Shore ausgewählt werden, je nach den Gewichtsbelastungen an einem Bodenbelag. Die Dicke des Federelementes 30 liegt vorzugsweise in einem Bereich zwischen 10 mm und 40 mm, insbesondere 15 mm bis 25 mm, um einen ausreichenden Federweg für den Tragbalken 4' bereitzustellen.

In Figur 8 ist ein weiteres Ausführungsbeispiel einer Unterkonstruktion gezeigt, bei der an einem modifizierten Block 2" zwei Tragbalken 4' festgelegt sind. Hierfür umfasst der Block 2" eine größere Breite, so dass zwei Halter 3 an Stegen 6 mit Vorsprüngen 10 und Aufnahmen 11 fixiert werden können. An den zwei beabstandeten Haltern 3 ist jeweils ein blockförmiges Federelement 30 und ein Aufsatzteil 40 montiert, wie dies bei dem Ausführungsbeispiel der Figuren 5 bis 7 beschrieben wurde. Dadurch können an dem Block 2" zwei parallele Tragbalken 4' abgestützt werden. Die Montage benachbarter Tragbalken 4' ermöglicht insbesondere eine Fixierung von benachbarten Bodenpaneelen, die stirnseitig aneinander anliegen.

Die Montage eines Bodenbelags mit Bodenpaneelen an den Tragbalken 4 und 4' kann über Clips, Klammern oder andere Befestigungsmittel erfolgen, die vorzugsweise eine lösbare Befestigung ermöglichen, so dass ein Bodenbelag schnell auf einer großen Fläche montiert und wieder demontiert werden kann.

Bei den Ausführungsbeispielen der Figuren 5 bis 8 erfolgt die elastischen Lagerung der Tragbalken 4' über einen mehrteiligen Aufbau durch den Halter 3, das Federelement 30 und das Aufsatzteil 40. Es ist natürlich auch möglich, an der Auflagefläche 20 des Halters 3 (Fig. 4A) ein Federelement vorzusehen, das wahlweise lose in die Aufnahme 8 eingelegt wird oder dort durch Kleben oder mechanische Befestigungsmittel festgelegt ist. Ein solches Federelement könnte an dem Halter 3 auch im 2-Komponenten-Spitzgußverfahren angeformt werden. Durch die Raststege 8 bleibt der Tragbalken 4 oder 4' an dem Halter 3 gegen ein Anheben gesichert, auch wenn die Auflagefläche 20 elastisch ausgebildet ist.

### Bezugszeichenliste

- 1, 1': Unterkonstruktion
- 2, 2', 2": Block
- 3: Halter
- 4, 4': Tragbalken
- 5: Bodenplatte
- 6: Steg
- 7: Aufnahme
- 8: Raststeg
- 9: Vorsprung
- 10: Vorsprung
- 11: Aufnahme
- 12: Aussparung
- 13: Oberseite
- 14: Wand
- 15: Boden
- 20: Auflagefläche
- 21: Unterseite
- 22: Vorsprung
- 23: Lücke
- 24: Anlagefläche
- 30: Federelement
- 31: Block
- 32: Aussparung
- 33: Aufnahme
- 34: Kanal
- 39: Nut
- 40: Aufsatzteil
- 41: Raststeg
- 42: Vorsprung
- 43: Aufnahme
- 44: Bohrung
- 45: Unterseite
- 46: Boden
- 47: Bohrkanal
- 48: Haltesteg
- 50: Zapfen
- 51: Öse
- 52: Haken

- α: Winkel
- β: Winkel

## Patentansprüche

1. Unterkonstruktion (1) für einen Bodenbelag, insbesondere für Terrassenpaneele, mit mindestens einem auf einem Untergrund abstellbaren Block (2, 2'), auf dem mindestens ein Halter (3) für einen Tragbalken (4, 4') zur Abstützung des Bodenbelages angeordnet ist, wobei an dem Block (2, 2') mehrere Aufnahmen (11) zur Montage des Halters (3) in unterschiedlichen Höhen ausgebildet sind und der Halter (3) an dem Block (2, 2') in unterschiedlichen Höhen aufsteckbar ist, wobei der Halter (3) zur Montage mit einem oder mehreren Vorsprüngen (22) an seiner Unterseite an einer oder mehreren Aufnahmen (11) des Blockes (2, 2') im Wesentlichen formschlüssig eingesteckt ist, **dadurch gekennzeichnet, dass** der Halter (3) in einer an dem Block (2, 2') montierten Position gegen ein Anheben in vertikale Richtung gesichert ist, wobei die Aufnahmen (11) an dem Block (2, 2') nutförmig ausgebildet sind und entweder die seitlichen Wände (14) einer Aufnahme (11) in dieselbe Richtung relativ zur Vertikalen geneigt ausgebildet sind oder die Aufnahmen (11) hinterschnitten mit einem verjüngten Halsabschnitt ausgebildet sind.

2. Unterkonstruktion nach Anspruch 1, **dadurch gekennzeichnet, dass** die Aufnahmen (11) entlang einer schiefen Ebene vorgesehen sind, die in einem Winkel zwischen 5° bis 45°, insbesondere zwischen 10° und 30°, zur Horizontalen geneigt ist.

3. Unterkonstruktion nach einem der vorhergehenden Ansprüche, **dadurch gekennzeichnet, dass** an dem Block (2, 2') zwei beabstandete Stege (6) mit Aufnahmen (11) zur Montage des Halters (3) vorgesehen sind.

4. Unterkonstruktion nach einem der vorhergehenden Ansprüche, **dadurch gekennzeichnet, dass** die Unterkonstruktion einen Tragbalken (4') umfasst und der Tragbalken (4, 4') an dem Halter (3) verrastbar ist.

5. Unterkonstruktion nach einem der vorhergehenden Ansprüche, **dadurch gekennzeichnet, dass** die Unterkonstruktion einen Tragbalken (4') umfasst und der Halter (3) an einer Oberseite eine ebene Auflagefläche (20) für den Tragbalken (4, 4') aufweist.

6. Unterkonstruktion nach einem der vorhergehenden Ansprüche, **dadurch gekennzeichnet, dass** die Unterkonstruktion einen Tragbalken (4') aufweist und an oder auf dem Halter (3) mindestens ein Federelement (30) zur elastischen Lagerung des Tragbalkens (4') vorgesehen ist.

7. Unterkonstruktion nach Anspruch 6, **dadurch gekennzeichnet, dass** an dem Halter (3) ein auf das Federelement (30) abgestütztes Aufsatzteil (40) vorgesehen ist, an dem der Tragbalken (4') fixiert ist, wobei das Aufsatzteil (40) an dem Halter (3) gegen ein Abheben gesichert ist.

8. Unterkonstruktion nach Anspruch 6 oder 7, **dadurch gekennzeichnet, dass** das Federelement (30) als Block aus einem elastischen Material ausgebildet ist, insbesondere aus Kunststoff oder Gummi.

## Claims

1. A substructure (1) for a floor covering, in particular for terrace panels, having at least one block (2, 2'), which can be put down on a foundation, and on which at least one holder (3) for a support beam (4, 4') for supporting the floor covering is arranged, whereby multiple receptacles (11) for installing a holder (3) at different heights are implemented on the block (2, 2') and the holder (3) is pluggable onto the block (2, 2') at different heights, whereby the holder (3) is plugged in a substantially form-fitting manner using one or more projections (22) are provided on the holder (3) on the bottom side onto one or more receptacles (11) of the block (2, 2') for the installation, **characterized in that** the holder (3) is secured against lifting off in the vertical direction in a position installed on the block (2, 2'), whereby the receptacles (11) on the block (2, 2') are implemented as grooved and either the lateral walls (14) of a receptacle (11) are implemented as inclined in the same direction in relation to the vertical or the receptacle (11) is implemented as undercut having a tapered neck section.

2. The substructure according to Claim 1, **characterized in that** the receptacles (11) are provided along an inclined plane, which is inclined at an angle between 5° and 45°, in particular between 10° and 30°, to the horizontal.

3. The substructure according to one of the preceding claims, **characterized in that** two spaced-apart webs (6) having receptacles (11) for installing a holder (3) are provided on the block (2, 2').

4. The substructure according to one of the preceding claims, **characterized in that** the substructure comprises a support bean (4') and the support beam (4, 4') is lockable on the holder (3).

5. The substructure according to one of the preceding claims, **characterized in that** the substructure comprises a support bean (4') and the holder (3) has a flat support surface (20) for a support beam (4, 4') on a top side.

6. The substructure according to one of the preceding claims, **characterized in that** the substructure comprises a support bean (4') and at least one spring element (30) for elastically mounting the support beam (4') is provided at or on the holder (3).

7. The substructure according to Claim 6, **characterized in that** an attachment part (40), which is supported on the spring element (30), is provided on the holder (3), on which attachment part the support beam (4') is fixed, wherein the attachment part (40) is secured against lifting off on the holder (3).

8. The substructure according to Claim 6 or 7, **characterized in that** the spring element (30) is implemented as a block made of elastic material, in particular made of plastic or rubber.

## Revendications

1. Infrastructure (1) destinée à un revêtement de sol, en particulier à des panneaux de terrasse comportant au moins un bloc (2, 2') pouvant être posé sur un soubassement sur lequel est installé au moins un support (3) d'une poutre porteuse (4, 4') d'appui du revêtement de sol, sur le bloc (2, 2') étant formé plusieurs logements (11) de montage du support (3) à différentes hauteurs, et le support (3) pouvant être enfiché sur le bloc (2, 2') à différentes hauteurs, lors du montage le support (3) étant enfiché, essentiellement par une liaison par la forme, avec au moins une saillie (22) située sur sa face inférieure sur au moins un logement (11) du bloc (2, 2'),
**caractérisée en ce que**
dans une position montée sur le bloc (2, 2'), le support (3) est bloqué en direction verticale pour empêcher son soulèvement, les logements (11) situés sur le bloc (2, 2') étant en forme de rainures, et, les parois latérales (14) d'un logement (11) étant inclinées dans la même direction par rapport à la verticale, ou les logements (11) étant réalisés en contre dépouille avec une partie étranglée.

2. Infrastructure conforme à la revendication 1,
**caractérisée en ce que**
les logements (11) sont situés le long d'un plan incliné d'un angle compris entre 5° et 45° en particulier compris entre 10° et 30° par rapport à l'horizontale.

3. Infrastructure conforme à l'une des revendications précédentes,
**caractérisée en ce qu'**
il est prévu sur le bloc (2, 2') deux traverses (6) situées à distance l'une de l'autre équipées de logements (11) de montage du support (3).

4. Infrastructure conforme à l'une des revendications précédentes,
**caractérisée en ce qu'**
elle comporte une poutre porteuse (4, 4') pouvant être encliquetée sur le support (3).

5. Infrastructure conforme à l'une des revendications précédentes,
**caractérisée en ce qu'**
elle comporte une poutre porteuse (4, 4') et le support (3) comporte sur sa face supérieure une surface d'appui plane (20) de la poutre porteuse (4').

6. Infrastructure conforme à l'une des revendications précédentes,
**caractérisée en ce qu'**
elle comporte une poutre porteuse (4') et, sur le support (3) il est prévu au moins un élément élastique (30) permettant le montage élastique de la poutre porteuse (4').

7. Infrastructure conforme à la revendication 6,
**caractérisée en ce que**
sur le support (3), il est prévu une pièce de garniture (40) s'appuyant sur l'élément élastique (30) sur laquelle est fixée la poutre porteuse (4'), la pièce de garniture (40) étant bloquée sur le support (3) pour empêcher son retrait.

8. Infrastructure conforme à la revendication 6 ou 7,
**caractérisée en ce que**
l'élément élastique (30) est réalisé sous la forme d'un bloc en un matériau élastique, en particulier en matériau synthétique ou en caoutchouc.
